# FASCICULE DE BREVET EUROPEEN

(11) **EP 2 204 499 B1**
(45) Date de publication et mention de la délivrance du brevet: **31.08.2011**
(21) Numéro de dépôt: 09180860.0
(22) Date de dépôt: 29.12.2009
(51) Int. Cl.: E02D 7/16, E21B 15/00, E02D 13/04

(54) **Machine d'excavation ayant un kelly muni de cavités débouchant sur deux faces**
Aushubmaschine mit einem Kellygestänge mit Aussparungen, die nach zwei Seiten geöffnet sind
Excavator machine with a kelly equipped with cavities opening on two faces

(30) Priorité: 30.12.2008 FR 0859114
(43) Date de publication de la demande: 07.07.2010
(73) Titulaire: Soletanche Freyssinet, 92500 Rueil Malmaison (FR)
(72) Inventeur: Chagnot, Philippe, 92500, Rueil Malmaison (FR); Bernasinski, Régis, 92500, Rueil Malmaison (FR)
(74) Mandataire: Balesta, Pierre

(56) Documents cités:
- EP-A- 1 471 187
- WO-A-2006/041154
- DE-A1- 3 642 387
- FR-A- 2 888 859
- GB-A- 2 382 092
- JP-A- 2 058 627
- JP-A- 7 090 845
- JP-A- 2003 013 449

## Description

La présente invention concerne le domaine général des techniques d'excavation de sol.

La présente invention concerne plus particulièrement une machine d'excavation comportant :
- un mât ayant une direction longitudinale,
- une barre qui présente une première extrémité munie d'un outil d'excavation, ladite barre comprenant une pluralité de cavités, chacune des cavités présentant une première ouverture débouchant dans une des faces longitudinales de la barre, chaque face longitudinale de la barre présentant des bords longitudinaux,
- un chariot mobile destiné à déplacer la barre selon la direction longitudinale du mât, ledit chariot comprenant un premier organe de maintien pour maintenir la barre par rapport au chariot, ledit premier organe de maintien présentant un état déverrouillé dans lequel le premier organe de maintien est libre de se déplacer par rapport à la barre et un état verrouillé dans lequel le déplacement de la barre par rapport au premier organe de maintien est bloqué, ledit premier organe de maintien comportant au moins un doigt de blocage apte à être inséré transversalement dans la première ouverture de l'une des cavités afin de mettre le premier organe de maintien dans l'état verrouillé.

Une telle machine est notamment décrite dans DE 36 42 387 qui représente l'art intérieur le plus proche.

Cette machine est également connue au travers de FR 2 888 859.

Cette machine permet notamment de mettre en oeuvre la technique de « soil-mixing » qui consiste à exécuter des panneaux successifs en mélangeant in-situ le sol découpé de la tranchée avec du ciment ou plus généralement un liant, le mélange sol/liant formant la paroi. Cette technique est particulièrement utilisée pour la réalisation de murs de soutènement ou d'écrans d'étanchéité.

Par ailleurs, cette machine permet de réaliser des parois enterrées dans le sol du type parois moulées. Cela consiste à réaliser successivement dans le sol, à l'aide d'une telle machine d'excavation, des portions de tranchée et de remplir la tranchée ainsi réalisée avec un ciment ou un béton.

Pour réaliser les portions de tranchée, le chariot coulisse le long du mât depuis son extrémité supérieure jusqu'à son extrémité inférieure, afin de déplacer la barre selon la direction longitudinale du mât.

Pour certains chantiers, il est nécessaire de réaliser des tranchées de grande profondeur. Pour ce faire, on utilise une barre, généralement appelée « kelly », dont la longueur est supérieure à celle du mât.

Dès lors, l'enfoncement du kelly dans le sol, mais également sa remontée hors de la tranchée, nécessitent de s'y prendre au moins en deux fois.

Par exemple, pour ce qui concerne la remontée, le chariot est tout d'abord amené à une première extrémité du mât, son extrémité inférieure. Puis on verrouille le premier organe de maintien par l'insertion du doigt de blocage du premier organe de maintien dans l'une des cavités du kelly afin de solidariser la barre au chariot, avant de remonter le chariot vers la seconde extrémité du mât, son extrémité supérieure.

Après que le chariot est arrivé à l'extrémité supérieure du mât, on bloque le kelly par rapport au mât et on déverrouille le premier organe de maintien. Ensuite le chariot est amené à l'extrémité inférieure du mât avant d'être à nouveau bloqué au kelly par l'insertion du doigt de blocage du premier organe de maintien dans l'une des cavités du kelly. Puis, on débloque le kelly par rapport au mât et on amène le chariot vers l'extrémité supérieure du mât. Cette opération est réalisée autant de fois que nécessaire pour extraire l'outil d'excavation de la tranchée.

Cependant, en pratique, l'insertion du doigt de blocage pose souvent des difficultés.

En effet, lorsque le kelly est enfoncé dans la tranchée, il est très fréquent que ses cavités se remplissent de boue résultant par exemple du mélange de sol excavé et de liant.

Par suite, lors de l'insertion du doigt dans la cavité, la boue contenue dans la cavité tend à se tasser au fond de cette dernière, tant et si bien qu'après plusieurs opérations d'excavation, les cavités tendent à se boucher, ce qui empêche, ou à tout le moins rend plus difficile, l'insertion du doigt. Il s'ensuit que le premier organe de maintien risque de mal saisir le kelly, ce qui peut entraîner un mauvais blocage du kelly au chariot.

Un but de la présente invention est de proposer une machine d'excavation du type précité améliorant le verrouillage du kelly au chariot.

L'invention atteint son but par le fait que les cavités sont constituées par des encoches ménagées le long desdits bords, chaque cavité présentant en outre une seconde ouverture communiquant avec la première ouverture tout en débouchant dans une autre face longitudinale de la barre.

On comprend donc que de manière avantageuse, l'insertion du doigt dans la cavité permet en outre de déboucher celle-ci. En effet, si de la boue est entrée dans la cavité, l'insertion du doigt par la première ouverture entraîne avantageusement l'évacuation de cette boue par la seconde ouverture, dans la mesure où les première et seconde cavités communiquent entre elles.

Ainsi, grâce à l'invention, la boue ne reste pas dans la cavité et ne risque donc pas de se tasser et d'obturer la cavité.

Contrairement aux machines d'excavation précédemment connues, la machine selon l'invention dispense l'opérateur de nettoyer souvent les cavités du kelly.

Par ailleurs, la barre ayant généralement une section sensiblement rectangulaire, la face longitudinale de la barre où débouche la première ouverture est préférentiellement orthogonale à l'autre face longitudinale.

Chaque encoche s'ouvre donc sur deux faces longitudinales orthogonales, c'est-à-dire sur environ 90°.

Chaque encoche comporte une paroi de bord, s'étendant parallèlement à la direction d'insertion du doigt, ainsi qu'une paroi de fond perpendiculaire à la paroi de bord.

L'intersection de la paroi de bord avec la face longitudinale définit un bord de la première ouverture, tandis que l'intersection de la paroi de fond avec l'autre face longitudinale définit un bord de la seconde ouverture.

De préférence, la barre comporte une pluralité de paires de cavités s'étendant dans des plans transversaux à la direction longitudinale de la barre.

Les paires de cavités peuvent être réparties régulièrement selon la direction longitudinale de la barre, ou bien, de préférence, être localisées à proximité des deux extrémités de la barre, ainsi qu'à une distance de la première extrémité de la barre sensiblement égale à la longueur du mât afin de minimiser le nombre de cavités nécessaires.

De manière préférentielle, la barre présente quatre bords longitudinaux le long desquels sont ménagées les cavités, et au moins quatre desdites cavités s'étendent dans un même plan transversal à la direction longitudinale de la barre.

Pour réaliser le blocage de la barre par rapport au chariot, le premier organe de maintien comporte au moins une paire de doigts de blocage apte à coopérer avec l'une des paires de cavités.

La distance entre deux doigts d'une paire correspond sensiblement à la largeur de la face longitudinale.

De préférence, le premier organe de maintien comporte deux paires de doigts de blocage disposées de part et d'autre de la barre. On peut toutefois prévoir une seule paire de doigts de blocage, et un rouleau disposé de l'autre côté de la barre et prenant appui contre cette dernière. Toutefois, l'utilisation de deux paires de doigts de blocage flanquant la barre permet d'améliorer le maintien de celle-ci.

Avantageusement, chaque paire de doigts de blocage est montée pivotante sur le premier organe de maintien, tout en étant préférentiellement actionnée par un vérin hydraulique.

Afin d'améliorer l'insertion du doigt dans la cavité, ledit doigt de blocage présente un profil biseauté. Pour ce faire, le profil biseauté est arrangé de façon à faciliter l'évacuation de la boue hors de la cavité en la guidant vers la seconde ouverture.

De préférence, mais non nécessairement, le premier organe de maintien comporte en outre au moins un rouleau transversal, ou une plaque d'usure, apte à coopérer avec l'une des faces longitudinales de la barre.

Enfin, de manière particulièrement avantageuse, le mât comporte une première extrémité munie d'un second organe de maintien pour maintenir la barre par rapport au mât, le second organe de maintien étant analogue au premier organe de maintien.

Le second organe de maintien permet de bloquer la barre au mât notamment lorsque le premier organe de maintien est dans l'état déverrouillé.

De préférence, chacun des premier et second organes de maintien comporte deux paires de doigts flanquant la barre.

L'invention sera mieux comprise et ses avantages apparaîtront mieux à la lecture de la description détaillée qui suit, d'un mode de réalisation représenté à titre d'exemple non limitatif. La description se réfère aux dessins, sur lesquels :
- la figure **1** représente une machine d'excavation selon l'invention, la barre étant en position relevée et le chariot étant positionné à l'extrémité supérieure du mât ;
- la figure **2** est une vue de détail de la figure **1****,** montrant le chariot et le premier organe de maintien en position verrouillée ;
- la figure **3** est une vue de détail de l'extrémité inférieure du mât de la machine de la figure **1****,** montrant les premier et second organes de maintien lorsque le chariot est positionné à l'extrémité inférieure du mât ;
- la figure **4** est une vue en perspective d'une fraction de la barre de la machine de la figure **1** **;**
- la figure **5** est une vue de face de la barre de la figure **4** **;** et
- la figure **6** est une vue de côté de la barre de la figure **4****.**

La machine d'excavation **10** représentée sur la figure **1** comprend un châssis mobile **12** sur lequel est monté un mât ayant une direction longitudinale **L,** ce dernier s'élevant de préférence mais pas nécessairement selon une direction sensiblement verticale. La machine **10** comporte en outre un chariot **16** mobile selon la direction longitudinale du mât, qui peut se déplacer entre une première extrémité **14a** du mât, son extrémité inférieure, et une seconde extrémité **14b,** son extrémité supérieure. Pour ce faire, le chariot **16** coulisse le long du mât **14.**

De manière connue en soi, le chariot **16** est destiné à déplacer verticalement une barre **18,** communément appelée « kelly », dont une première extrémité **18a,** son extrémité inférieure est munie d'un outil d'excavation **19.** Les moyens utilisés pour déplacer le chariot **16** le long du mât étant bien connus de l'homme de l'art, ils ne sont pas décrits ici.

L'outil d'excavation **19** est ici constitué par une fraise pour mélange de sol de type connu en soi. Plus précisément, l'outil d'excavation comporte deux outils rotatifs **19a,19b** prévus pour tourner autour d'axes parallèles horizontaux lors des opérations d'excavation. Ces outils rotatifs **19a,19b,** actionnés par des moteurs hydrauliques intégrés (non représentés ici) permettent à la fois la découpe du sol pour réaliser une portion de tranchée sensiblement verticale, correspondant à la paroi à réaliser, et le mélange du sol découpé avec du liant ou du ciment.

Lors du fonctionnement de la machine d'excavation **10,** le kelly **18** s'étend de préférence mais pas nécessairement selon une direction sensiblement verticale, de manière sensiblement parallèle au mât **14,** comme cela est représenté sur la figure **1****.**

Comme on l'a déjà mentionné ci-dessus, le chariot **16** est apte à déplacer le kelly **18** selon la direction longitudinale du mât **14.**

Pour ce faire, le chariot **16** comprend un premier organe de maintien **20,** visible sur la figure **2****,** pour maintenir le kelly **18** par rapport au chariot **16.** En d'autres termes, le premier organe de maintien **20** est apte à solidariser le kelly **18** au chariot **16,** ce dernier pouvant alors exercer une poussée verticale descendante sur le kelly **18** afin d'enfoncer l'outil d'excavation **20** dans le sol en vue de réaliser la portion de tranchée. Bien évidemment, le chariot **16** est également utilisé pour remonter l'outil d'excavation **20** après que la portion de tranchée a été excavée.

A l'aide des figures **2** et **3****,** on va maintenant décrire plus en détail le premier organe de maintien **20.**

En se référant à la figure **3****,** on voit que le premier organe de maintien présente un état déverrouillé dans lequel le premier organe de maintien est libre de se déplacer par rapport à la barre **18.** Et, en se référant à la figure **2****,** on voit que le premier organe de maintien présente également un état verrouillé dans lequel le déplacement de la barre par rapport au premier organe de maintien est bloqué.

Ainsi, lorsque le premier organe de maintien est verrouillé, le kelly **18** est solidarisé au chariot **16** en vue d'effectuer l'opération de descente ou de remontée de l'outil d'excavation. Tandis que lorsque le premier organe de maintien est déverrouillé, le chariot **16** peut coulisser le long du kelly **18.**

Le verrouillage du premier organe de maintien **20** est réalisé dans cet exemple grâce à deux paires de doigts de blocage **22,24** déplaçables.

Ces deux paires sont arrangées sur le premier organe de maintien **20** de part et d'autre du kelly **18.**

Les paires de doigts **22,24** sont montées pivotante sur le premier organe de maintien **20,** autour des axes de rotation référencés **A1** et **A2.** Comme on le voit mieux sur la figure **3****,** ces deux axes de rotation sont perpendiculaires à la direction longitudinale du mât **14.** On constate aussi que ces axes de rotation **A1, A2** sont orthogonaux au plan **14c** dans lequel le chariot est destiné à se déplacer, ce plan **14c** correspondant à une face longitudinale du mât **14** qui est disposée en regard du kelly **18.**

Pour faire pivoter les paires de doigts **22,24,** celles-ci sont actionnées par des vérins hydrauliques portant les références **26** et **28.**

Qui plus est, les paires de doigts **22,24** et les vérins **26,28** sont montés sur un support **30** pouvant pivoter selon un axe de rotation **B** par rapport à une pièce en « U » référencée **32** qui est fixée au chariot **16.**

Comme on le voit sur la figure **3****,** les bras **32a,32b** de la pièce en « U » **32** s'étendent orthogonalement depuis le chariot **16** selon une direction orthogonale à la face longitudinale **14c** du mât **14** précitée, tout en flanquant le kelly **18.** Le support **30** est monté pivotant aux extrémités de ces bras **32a,32b.**

Le support **30,** avec les bras **32a,32b** de la pièce en « U » **32,** enserrent le kelly **18,** ce qui permet de maintenir ce dernier engagé dans le premier organe de maintien **20.** De plus, pour améliorer le guidage en translation du kelly par rapport au chariot, lorsque le premier organe de maintien est déverrouillé, le support **30** comporte avantageusement au moins un rouleau rotatif **34** autour d'un axe perpendiculaire à la direction longitudinale du kelly **18,** ledit rouleau s'étendant entre les deux paires de doigts **22,24** tout en prenant appui sur la face longitudinale **50** du kelly **18.**

Selon une variante, on remplace le rouleau **34** par une plaque d'usure.

Pour réaliser le verrouillage du premier organe de maintien **20,** chaque doigt des paires de doigts **22,24** est apte à être inséré transversalement dans des cavités **40,40',40"** ménagées dans la barre **18,** étant précisé que par transversalement, on entend une direction sensiblement perpendiculaire à la direction longitudinale du kelly **18**.

Cette insertion est effectuée en actionnant les vérins **26,28** pour faire pivoter chacune des paires de doigts **22,24** autour de son axe de rotation.

Les doigts de blocage **22a,22b, 24a** (le second doigt de la paire **24** n'est pas visible sur la figure **3**) sont donc aptes à venir s'insérer transversalement par rapport à la direction de déplacement du kelly dans les cavités référencées **40** afin d'empêcher tout déplacement longitudinal du kelly **18.**

Conformément à l'invention, les cavités **40** se présentent sous la forme d'encoches ménagées le long des bords longitudinaux **62** du kelly **18,** les bords longitudinaux délimitant des faces longitudinales du kelly.

Ces encoches **40,40',40"** sont mieux visibles sur les figures **4** à **6** qui représentent une portion du kelly **18.**

Comme on le voit, ces encoches **40,40',40"** sont ménagées le long des quatre bords longitudinaux **42** du kelly **18.** Sur ces figures on a représenté trois groupes de quatre encoches. Comme on le voit, chacun des trois groupes est constitué de deux paires d'encoches s'étendant dans un plan **P** (respectivement **P'** et **P"**) transversal à la direction longitudinale de la barre **18.**

Autrement dit, chaque groupe d'encoches comporte deux paires d'encoches disposés de part et d'autre du kelly **18,** et qui sont aptes à coopérer avec les paires de doigts **22,24** précitées.

En se référant aux figures **5** et **6****,** on constate que chacune des encoches **40,40',40"** présente une première ouverture débouchant sur une des faces longitudinale du kelly et, de manière particulièrement avantageuse, une seconde ouverture débouchant sur une autre face longitudinale du kelly, orthogonale à la face longitudinale précitée.

Autrement dit, si l'on considère l'encoche **40a,** on constate à l'aide de la figure **6** qu'elle présente une première ouverture **44** débouchant sur la face longitudinale **46** qui fait face à la paire de doigts **22.** On note également, à l'aide de la figure **3****,** que c'est par cette première ouverture **44** que le doigt de blocage **22a** est destiné à être inséré.

Sur la figure **5****,** on voit que la seconde ouverture **48** de l'encoche **40a** débouche en outre sur la face longitudinale **50** du kelly **18,** orthogonale à la fac **46**.

Qui plus est, de manière avantageuse, on constate que la première ouverture **44** communique avec la seconde ouverture **48,** de sorte que l'insertion du doigt de blocage **22a** dans l'encoche **40a** par la première ouverture **44** pousse les éventuels débris susceptibles de s'agglutiner dans cette encoche hors de cette dernière par la seconde ouverture **48.**

Pour faciliter l'insertion des doigts dans les encoches, ceux-ci présentent un profil biseauté.

On constate également que la surface supérieure **52** des encoches **40,40',40",** et en particulier celle de l'encoche **40a,** est inclinée par rapport au plan transversal **P.** Cela permet d'assurer un contact continu entre le profil biseauté des doigts et la surface supérieure **52** des encoches lors de l'insertion desdits doigts.

C'est notamment le contact entre cette surface supérieure **52** et le doigt de blocage **22a** destiné à être inséré dans l'encoche **60a** qui permet le déplacement longitudinal du kelly **18** par rapport au mât lors du déplacement du chariot vers l'extrémité supérieure du mât.

On constate également que la surface inférieure **52'** de chacune des encoches **40,40',40",** et en particulier celle de l'encoche **40a,** est inclinée par rapport au plan transversal associé en étant symétrique à la surface supérieure **52** par rapport audit plan transversal. Cela permet en particulier d'assurer un contact continu entre le profil biseauté des doigts et la surface inférieure **52'** des encoches lors de l'insertion des doigts du second organe de maintien **54.** C'est le contact entre cette surface inférieure **52'** et le doigt de blocage **22a** destiné à être inséré dans l'encoche **60a** qui permet le déplacement longitudinal du kelly **18** par rapport au mât lors du déplacement du chariot vers l'extrémité inférieure du mât **14a.**

Selon un aspect avantageux de la présente invention, la machine d'excavation **10** comporte en outre un second organe de maintien **54** situé à l'extrémité inférieure **14a** du mât. Ce second organe de maintien, bien visible sur la figure **3****,** est analogue au premier organe de maintien **20.** Autrement dit, le second organe de maintien **54** comporte également deux paires de doigts de blocage **56,58** flanquant le kelly **18** qui sont actionnés par des vérins hydrauliques **60,** ces doigts de blocage étant également destinés à être insérés dans les encoches **40,40',40".**

Le second organe de maintien **54** présente également un état verrouillé, dans lequel le kelly **18** est solidarisé au mât **14,** grâce à l'insertion des doigts 56, **58** dans les encoches comme cela est représenté sur la figure **3****,** et un état déverrouillé dans lequel le kelly **18** est libre de se déplacer longitudinalement par rapport au mât **14.**

Comme on le voit sur la figure **3****,** les paires de doigts **56,58** du second organe de maintien **54** sont montées préférentiellement de manière inversée par rapport aux paires de doigts **22,24** du premier organe de maintien **20,** c'est-à-dire que les doigts du second organe de maintien **54** s'étendent vers les doigts du premier organe de maintien **20.**

On peut également disposer les paires de doigts **56,58** de sorte que lesdits doigts s'étendent dans un sens opposé à la paire de doigts **22,24** du premier organe de maintien.

Par ailleurs, le second organe de maintien **54** comporte un pont amovible **62** pourvu d'un rouleau **64** qui est similaire dans sa forme et sa fonction au rouleau **34** du premier organe de maintien **20.** Ce pont amovible **62** permet d'ouvrir le second organe de maintien **54** afin de pouvoir y engager le kelly **18.**

Dans une variante, on remplace le rouleau **64** par une plaque d'usure.

## Revendications

1. Machine d'excavation (10) comportant :
- un mât (14) ayant une direction longitudinale,
- une barre (18) qui présente une première extrémité munie d'un outil d'excavation, ladite barre comprenant une pluralité de cavités (40,40a,40',40"), chacune des cavités présentant une première ouverture (44) débouchant dans une des faces longitudinales (46) de la barre, chaque face longitudinale de la barre présentant des bords longitudinaux,
- un chariot mobile (16) destiné à déplacer la barre selon la direction longitudinale du mât, ledit chariot comprenant un premier organe de maintien (20) pour maintenir la barre par rapport au chariot, ledit organe de maintien présentant un état déverrouillé dans lequel le premier organe de maintien est libre de se déplacer par rapport à la barre et un état verrouillé dans lequel la barre est bloquée par rapport au premier organe de maintien, ledit premier organe de maintien (20) comportant au moins un doigt de blocage (22a,22b,24a,24b) apte à être inséré transversalement dans la première ouverture de l'une des cavités afin de mettre le premier organe de maintien dans l'état verrouillé, chacune des cavités présentant une seconde ouverture (48) communiquant avec la première ouverture (44) tout en débouchant dans une autre face longitudinale (50) de la barre ladite machine étant **caractérisée en ce que** les cavités sont constituées par des encoches ménagées le long desdits bords longitudinaux.

2. Machine d'excavation selon la revendication **1**, **caractérisée en ce que** la face longitudinale (46) est orthogonale à l'autre face longitudinale (50).

3. Machine d'excavation selon la revendication **1** ou **2**, **caractérisée en ce que** la barre (18) comporte une pluralité de paires de cavités s'étendant dans des plans transversaux (P,P',P") à la direction longitudinale de la barre (18).

4. Machine d'excavation selon la revendication **3**, **caractérisée en ce que** la barre présente quatre bords longitudinaux (42) le long desquels sont ménagées les cavités (40,40a,40',40"), et **en ce qu'**au moins quatre desdites cavités s'étendent dans un plan transversal à la direction longitudinale de la barre.

5. Machine d'excavation selon la revendication **3** ou **4**, **caractérisée en ce que** le premier organe de maintien (20) comporte au moins une paire de doigts de blocage (22, 24) apte à coopérer avec l'une des paires de cavités pour réaliser le blocage de la barre (18) par rapport au chariot (16).

6. Machine d'excavation selon la revendication **5**, caractérisée en que le premier organe de maintien (20) comporte deux paires de doigts de blocage (22, 24) disposées de part et d'autre de la barre (18).

7. Machine d'excavation selon la revendication **5** ou **6**, **caractérisée en ce que** chaque paire de doigts de blocage (22, 24) est montée pivotante sur le premier organe de maintien (20).

8. Machine d'excavation selon l'une quelconque des revendications **5** à **7**, **caractérisée en ce que** chaque paire de doigts de blocage (22, 24) est actionnée par un vérin hydraulique (26, 28).

9. Machine d'excavation selon l'une quelconque des revendications **1** à **8**, **caractérisée en ce que** ledit doigt de blocage (22a,22b,24a,24b) présente un profil biseauté.

10. Machine d'excavation selon l'une quelconque des revendications **1** à **9**, **caractérisée en ce que** le premier organe de maintien (20) comporte en outre un rouleau transversal (34) ou une plaque d'usure apte à coopérer avec l'une des faces (50) longitudinales de la barre.

11. Machine d'excavation selon l'une quelconque des revendications **1** à **10**, **caractérisée en ce que** le mât (14) comporte une première extrémité (**14**a) munie d'un second organe de maintien (54) pour maintenir la barre par rapport au mât, le second organe de maintien étant analogue au premier organe de maintien (20).

## Claims

1. An excavation machine (10) comprising:
· a mast (14) having a longitudinal direction;
· a bar (18) presenting a first end provided with an excavation tool, said bar having a plurality of cavities (40, 40a, 40', 40"), each of the cavities presenting a first opening (44) opening out into one of the longitudinal faces (46) of the bar, each longitudinal face of the bar presenting longitudinal edges; and
· a movable carriage (16) for moving the bar in the longitudinal direction of the mast, said carriage comprising a first holder member (20) for holding the bar relative to the carriage, said holder member presenting an unlocked state in which the first holder member is free to move relative to the bar and a locked state in which the bar is blocked against moving relative to the first holder member, said first holder member (20) including at least one blocking finger (22a, 22b, 24a, 24b), suitable for being inserted transversely into the first opening of one of the cavities in order to put the first holder member into the locked state, each of the cavities presenting a second opening (48) communicating with the first opening (44) while opening out into another longitudinal face (50) of the bar, said machine being **characterized in that** the cavities are constituted by notches formed along said longitudinal edges.

2. An excavation machine according to claim 1, **characterized in that** the longitudinal face (46) is orthogonal to the other longitudinal face (50).

3. An excavation machine according to claim 1 or claim 2, **characterized in that** the bar (18) includes a plurality of pairs of cavities extending in planes (P, P', P") extending transversely to the longitudinal direction of the bar (18).

4. An excavation machine according to claim 3, **characterized in that** the bar presents four longitudinal edges (42) along which the cavities (40, 40a, 40', 40") are arranged, and **in that** at least four of said cavities extend in a plane that extends transversely to the longitudinal direction of the bar.

5. An excavation machine according to claim 3 or claim 4, **characterized in that** the first holder member (20) includes at least one pair of blocking fingers (22, 24) suitable for co-operating with one of the pairs of cavities in order to block the bar (18) relative to the carriage (16).

6. An excavation machine according to claim 5, **characterized in that** the first holder member (20) includes two pairs of blocking fingers (22, 24) disposed on either side of the bar (18).

7. An excavation machine according to claim 5 or claim 6, **characterized in that** each pair of blocking fingers (22, 24) is mounted to pivot on the first holder member (20).

8. An excavation machine according to any one of claims 5 to 7, **characterized in that** each pair of blocking fingers (22, 24) is actuated by a hydraulic actuator (26, 28).

9. An excavation machine according to any one of claims 1 to 8, **characterized in that** said blocking finger (22a, 22b, 24a, 24b) presents a chamfered profile.

10. An excavation machine according to any one of claims 1 to 9, **characterized in that** the first holder member (20) also includes a transverse roller (34) or a wear plate suitable for co-operating with one of the longitudinal faces (50) of the bar.

11. An excavation machine according to any one of claims 1 to 10, **characterized in that** the mast (14) includes a first end (14a) provided with a second holder member (54) for holding the bar relative to the mast, the second holder member being analogous to the first holder member (20).

## Patentansprüche

1. Aushubmaschine (10) umfassend:
- einen Mast (14), der eine Längsrichtung aufweist,
- eine Stange (18), die ein mit einem Aushubwerkzeug ausgestattetes erstes Ende aufweist, wobei die Stange eine Vielzahl von Aussparungen (40, 40a, 40', 40") aufweist, wobei eine jede der Aussparungen eine erste Öffnung (44) aufweist, die in eine der Längsseiten (46) der Stange mündet, wobei jede Längsseite der Stange Längskanten aufweist,
- einen beweglichen Schlitten (16), der dazu bestimmt ist, die Stange entlang der Längsrichtung des Mastes zu bewegen, wobei der Schlitten ein erstes Halteorgan (20) zum Halten der Stange gegenüber dem Schlitten umfaßt, wobei das Halteorgan einen verriegelten Zustand, in dem das erste Halteorgan sich gegenüber der Stange frei bewegen kann, und einen verriegelten Zustand, in dem die Stange gegenüber dem ersten Halteorgan blockiert ist, aufweist, wobei das erste Halteorgan (20) wenigstens einen Blockierstift (22a, 22b, 24a, 24b) aufweist, der geeignet ist, in die erste Öffnung von einer der Aussparungen quer eingesteckt zu werden, um das erste Halteorgan in den verriegelten Zustand zu bringen, wobei eine jede der Aussparungen eine zweite Öffnung (48) aufweist, die mit der ersten Öffnung (44) in Verbindung steht und dabei in eine andere Längsseite (50) der Stange mündet, wobei die Maschine **dadurch gekennzeichnet ist, daß** die Aussparungen von Nuten gebildet sind, die entlang der Längskanten ausgebildet sind.

2. Aushubmaschine nach Anspruch 1, **dadurch gekennzeichnet, daß** die Längsseite (46) zu der anderen Längsseite (50) orthogonal ist.

3. Aushubmaschine nach Anspruch 1 oder 2, **dadurch gekennzeichnet, daß** die Stange (18) eine Vielzahl von Aussparungspaaren aufweist, die sich in zur Längsrichtung der Stange (18) querverlaufenden Ebenen (P, P', P") erstrecken.

4. Aushubmaschine nach Anspruch 3, **dadurch gekennzeichnet, daß** die Stange vier Längskanten (42) aufweist, entlang derer die Aussparungen (40, 40a, 40', 40") ausgebildet sind, und daß wenigstens vier der Aussparungen sich in einer zur Längsrichtung der Stange querverlaufenden Ebene erstrecken.

5. Aushubmaschine nach Anspruch 3 oder 4, **dadurch gekennzeichnet, daß** das erste Halteorgan (20) wenigstens ein Paar von Blockierstiften (22, 24) umfaßt, das geeignet ist, mit einem der Aussparungspaare zusammenzuwirken, um die Blockierung der Stange (18) gegenüber dem Schlitten (16) zu bewirken.

6. Aushubmaschine nach Anspruch 5, **dadurch gekennzeichnet, daß** das erste Halteorgan (20) zwei Paare von Blockierstiften (22, 24) umfaßt, die auf beiden Seiten der Stange (18) angeordnet sind.

7. Aushubmaschine nach Anspruch 5 oder 6, **dadurch gekennzeichnet, daß** jedes Paar von Blockierstiften (22, 24) an dem ersten Halteorgan (20) schwenkbar angebracht ist.

8. Aushubmaschine nach einem der Ansprüche 5 bis 7, **dadurch gekennzeichnet, daß** jedes Paar von Blockierstiften (22, 24) über einen Hydraulikzylinder (26, 28) betätigt wird.

9. Aushubmaschine nach einem der Ansprüche 1 bis 8, **dadurch gekennzeichnet, daß** der Blockierstift (22a, 22b, 24a, 24b) ein abgeschrägtes Profil aufweist.

10. Aushubmaschine nach einem der Ansprüche 1 bis 9, **dadurch gekennzeichnet, daß** das erste Halteorgan (20) ferner eine Querrolle (34) oder eine Verschleißplatte aufweist, die geeignet ist, mit einer der Längsseiten (50) der Stange zusammenzuwirken.

11. Aushubmaschine nach einem der Ansprüche 1 bis 10, **dadurch gekennzeichnet, daß** der Mast (14) ein erstes Ende (14a) aufweist, das mit einem zweiten Halteorgan (54) zum Halten der Stange gegenüber dem Mast ausgestattet ist, wobei das zweite Halteorgan analog zu dem ersten Halteorgan (20) ist.
